# EUROPÄISCHE PATENTSCHRIFT

(11) **EP 1 795 731 B1**
(45) Veröffentlichungstag und Bekanntmachung des Hinweises auf die Patenterteilung: **22.06.2016**
(21) Anmeldenummer: 06024255.9
(22) Anmeldetag: 23.11.2006
(51) Int. Cl.: F02M 26/00

(54) **Abgasrückführung bei einer Brennkraftmaschine**
Exhaust gas recirculation in an internal combustion engine
Recirculation de gaz d'échappement dans un moteur à combustion interne

(30) Priorität: 08.12.2005 DE 102005059060
(43) Veröffentlichungstag der Anmeldung: 13.06.2007
(73) Patentinhaber: DEUTZ Aktiengesellschaft, 51149 Köln (DE)
(72) Erfinder: Bauer, Lothar, 51109 Köln (DE); Lemme, Werner, 51503 Rösrath (DE); Sanders, Dirk, 51143 Köln (DE)

(56) Entgegenhaltungen:
- EP-A- 0 701 048
- DE-A1- 10 360 092
- DE-A1-102004 023 540
- US-A- 3 982 395

## Beschreibung

Die DE 10 2004 023 540 A1 offenbart eine Brennkraftmaschine mit einem Kurbelgehäuse und einem Zylinderkopf, an dem eine Abgassammelleitung und eine Frischgasleitung als Teil eines Frischgassystems befestigt sind, wobei die Abgassammelleitung und das Frischgassystem über eine Abgasrückführleitung mit in die Abgasrückführleitung eingeschaltetem Abgasrückführsteuerventil und Abgaskühler, bestehend aus einer Abgaskühlleitung und einem Kühlgehäuse, verbunden sind, und wobei die Abgasrückführleitung weiterhin eine Verteilleitung aufweist, die entlang der Frischgasleitung verläuft und mit dem Frischgassystem verbunden ist, wobei die Verteilleitung einstückig mit dem Zylinderkopf ausgebildet ist.

Eine derartige Brennkraftmaschine ist aus der DE 296 23 498 U1 bekannt. Diese Brennkraftmaschine weist ein Abgasrückführsystem auf, das eine Entnahmeleitung und eine Einspeiseleitung aufweist, die auf gegenüberliegenden Zylinderkopflängsseiten in die Auflagefläche des Zylinderkopfs auf dem Kurbelgehäuse eingelassen sind. Verbunden sind die Entnahmeleitung und die Einspeiseleitung über einen an einer Zylinderkopfstirnseite angeordneten Querkanal unter Einschaltung eines Steuerventils. Dieses Abgasrückführsystem benötigt zwar wenige externe Leistungen, die Entnahmeleitung und die Einspeiseleitung sind aber in thermisch hoch belasteten Bereichen der Brennkraftmaschine angeordnet und belasten somit einerseits die beispielsweise hier angeordnete Zylinderkopfdichtung und verschlechtern andererseits die Wärmeabfuhr in diesem Bereich, da durch diese Leitungen die Kühlmittelfläche genau in dem thermisch hoch belasteten Bereich verringert wird.

Der Erfindung liegt die Aufgabe zugrunde, eine Brennkraftmaschine mit einem Abgasrückführsystem bereitzustellen, das einerseits platzsparend an der Brennkraftmaschine montierbar ist, andererseits aber das Kühlsystem der Brennkraftmaschine nicht nachteilig beeinflusst.

Diese Aufgabe wird dadurch gelöst, dass der Abgaskanal und der Frischgaskanal auf einer gemeinsamen Zylinderkopflängsseite münden und die Entnahmeleitung und die Einspeiseleitung entlang der Zylinderkopflängsseite übereinanderliegend angeordnet sind. Diese Ausbildung hat den Vorteil, dass einerseits die thermisch hoch belastete Auflagefläche zwischen dem Kurbelgehäuse und dem Zylinderkopf entlastet wird und andererseits die Entnahmeleitung und die Einspeiseleitung einfach und unkompliziert aufgebaut sind und durch die übereinanderliegende Anordnung keine komplizierte baüraumvergrößernde Verbindung notwendig ist. Hinzu kommt, dass durch die Herausnahme der Entnahmeleitung und der Einspeiseleitung aus der Auflagefläche eine Kühlung des zurückgeführten Abgases möglich ist. Dadurch, dass die Ehtnahmeleituhg und die Einspeiseleitung nicht mit der Abgassammelleitung und der Frischgasleitung verbunden sind, sondern direkt mit in den Zylinderkopf eingelassenen Kanälen strömungsverbunden sind, brauchen die Abgassammelleitung und die Frischgasleitung nicht geändert zu werden. Dies ist insbesondere dann vorteilhaft, wenn eine Vielzahl von unterschiedlich ausgebildeten Abgassammelleitungen und Frischgasleitungen für eine Motorenbaureihe angeboten werden, die sich beispielsweise hinsichtlich der Anschlüsse für weiterführende Abgasleitungen oder Ansaugleitungen oder der Anordnung von einem Abgasturbolader unterscheiden.

In Weiterbildung der Erfindung weist der Zylinderkopf je Zylinder eine Entnahmekanalmündung und eine Einspeisekanalmündung auf. Grundsätzlich ist es im Rahmen der vorliegenden Erfindung möglich, bei einer Ausbildung der Brennkraftmaschine als 4-zylindrige Brennkraftmaschine eine einzige Entnahmekanalmündung an einem Abgaskanal vorzusehen, aus der Abgas für die Abgasrückführung entnommen wird, und auch nur an einen Zylinder eine Einspeisekanalmündung vorzusehen. Um aber eine möglichst unter allen Betriebsbedingungen gleichmäßige Druckverteilung in dem Abgasrückführsystem zu gewährleisten, sind vorteilhaft zumindest jedem Zylinder eine Einspeisekanalmündung und mehreren (zwei, drei oder vier) Zylindern eine Entnahmekanalmündung zugeordnet.

In weiterer Ausgestaltung der Erfindung ist die Einspeiseleitung aus einem Gusswerkstoff, insbesondere Grauguss, hergestellt. Dabei kann die Einspeiseleitung zusätzlich mit Kühlrippen versehen sein und/oder Befestigungsvorrichtungen für andere Bauteile tragen.

In Weiterbildung der Erfindung weist die Einspeiseleitung an beiden Stirnseiten einen Flansch zum wahlweisen Anschluss eines separaten Steuerventilgehäuses auf. Durch diese Ausbildung ist es möglich, das Ventilgehäuse je nach Platzangebot bei unterschiedlichen Einbaufällen der Brennkraftmaschine wahlweise anzuordnen.

In weiterer Ausgestaltung der Erfindung ist die Entnahmeleitung an dem Kurbelgehäuse bevorzugt direkt unter der Abgassammelleitung angeordnet. Dabei ist das aus den Abgaskanälen abgezweigte Abgas entweder strömungs- oder wegoptimiert der Entnahmeleitung zuzuführen. Dabei kann die Entnahmeleitung auch einstückig mit dem Kurbelgehäuse gefertigt werden.

Im Übrigen ist die Einspeiseleitung einstückig mit dem Steuerventilgehäuse fertigbar.

In weiterer Ausgestaltung der Erfindung verbindet eine Bypassbohrung einen Abgaskanal mit der Einspeiseleitung. Dadurch wird in allen Betriebszuständen der Brennkraftmaschine, also auch bei Volllast, eine geringe Abgasmenge zurückgeführt.

Weitere vorteilhafte Ausgestaltungen der Erfindung sind der Zeichnungsbeschreibung zu entnehmen, in der in den Zeichnungen dargestellte Ausführungsbeispiele der Erfindung näher beschrieben sind.

Es zeigen:
- Fig. 1:: eine perspektivische Ansicht einer Brennkraftmaschine mit einem Abgasrückführsystem, das aus einem einzigen Entnahmekanal Abgas entnimmt und
- Fig. 2:: eine Brennkraftmaschine, bei der aus mehreren Entnahmekanälen Abgas zur Rückführung entnommen wird,
- Fig. 3:: eine Brennkraftmaschine, bei der ebenfalls aus mehreren Entnahmekanälen Abgas zur Rückführung entnommen wird,
- Fig. 4:: ein Diagramm mit verschiedenen Abgasrückführformen.

Die Brennkraftmaschine gemäß Fig. 1 weist ein Kurbelgehäuse auf, das bodenseits von einer Ölwanne 2 verschlossen ist und auf der gegenüberliegenden Seite zu der Ölwanne 2 von einem Zylinderkopf 3 abgedeckt ist. In dem Kurbelgehäuse 1 ist eine Kurbelwelle gelagert, an der Pleuel angelenkt sind, die wiederum mit Kolben verbunden sind, die in Zylindern des Kurbelgehäuses 1 bei einer Verbrennung von Luft und Kraftstoff in den von den Kolben, Zylindern und dem jeweiligen Zylinderkopfabschnitt gebildeten Brennräumen auf und ab bewegt werden und die Kurbelwelle in Drehung versetzen. An der Kurbelwelle ist auf einer Brennkraftmaschinenstirnseite ein schwungrad 4 befestigt, das in einem SAE-Gehäuse 5 angeordnet ist. Auf der gegenüberliegenden Stirnseite zu dem Schwungrad 4 ist an der Kurbelwelle ein von einem Zahnriemengehäuse 6 umschlossener Zahnriemen zum Antrieb einer Nockenwelle angeordnet, wobei die Nockenwelle Nocken zur Betätigung der Gaswechselventile in dem Zylinderkopf 3 und Nocken zur Betätigung von direkt in das Kurbelgehäuse 1 eingesetzten Einspritzpumpenelementen aufweist. Vor dem Zahnriemengehäuse 6 ist auf der Kurbelwelle ein Riemenrad 7 befestigt, das über einen nicht dargestellten Riemen beispielsweise ein Gebläse, ein Lüfterrad oder einen Generator, antreibt.

Die in dem Zylinderkopf 3 eingesetzten Gaswechselventile steuern den Gaswechsel mit den Brennräumen, wobei die entsprechenden Gaswechselkanäle je Zylinder ein Frischgaskanal 8 und ein Abgaskanal 9 sind, die auf einer Zylinderkopflängsseite 21 mit jeweils einem Frischgaskanalflansch 10 und einem Abgaskanalflansch 11 münden. An den Frischgaskanalflanschen 10 ist eine Frischgasleitung 12 und an den Abgaskanalflanschen 11 ist eine Abgassammelleitung 13 befestigt. Sowohl die Frischgasleitung 12 als auch die Abgassammelleitung 13 sind für unterschiedliche Anwendungen der Brennkraftmaschine speziell angepasst und weisen beispielsweise verschiedenartig ausgebildete und angeordnete Anschlüsse für weiterführende Abgasleitungen oder Ansaugleitungen oder den Einsatz eines Abgasturboladers auf. Ebenso kann als Ausführungsvariante an den Abgaskanalflanschen 11 ein Abgassammeldämpfer direkt angeflanscht werden.

Das Abgasrückführsystem weist bei dem Ausführungsbeispiel gemäß Fig. 1 einen von dem SAE-gehäuseseitigen Abgaskanal 9 abzweigenden Entnahmekanal auf, der eine Entnahmekanalmündung 14a neben dem Abgaskanalflansch 11 aufweist. An diese Entnahmekanalmündung 14a ist eine Entnahmeleitung 15a befestigt, die zur Erreichung einer gewünschten Rückkühlung des zurückgeführten Abgases eine vorgegebene Länge aufweist, die durch einen U-bogenförmigen Verlauf der Entnahmeleitung 15a realisiert ist. Die Entnahmeleitung 15a mündet in ein Steuerventilgehäuse 16, das auf der SAE-gehäuseseitigen Stirnseite des Zylinderkopfs 3 angeordnet ist. In dem Steuerventilgehäuse 16 ist das Steuerventil eingebaut, das elektrisch, hydraulisch oder mechanisch betätigt wird und die Menge des rückgeführten Abgases stufenlos oder in Form einer "Auf - Zu" -Steuerung festlegt. Dazu wird beispielsweise die Stellung einer Regelstange, die die von den Einzeleinspritzpumpenelementen geförderte Kraftstoffmenge bestimmt, herangezogen und deren Stellung zur Steuerung des Steuerventils ausgewertet. Diese Auswertung kann beispielsweise über die Stellung der Regelstange kontaktlos aufnehmende Sensoren erfolgen, die dann eine elektrische Verstellvorrichtung ansteuern. Eine solche Ausbildung hat den Vorteil, das die Brennkraftmaschine, sofern diese als mechanisch gesteuerte Brennkraftmaschine ausgebildet ist, auch weiterhin ohne eine elektronische Steuereinrichtung auskommt.

Von dem Steuerventilgehäuse 16 ausgehend ist eine Einspeiseleitung 17, die zwischen der Frischgasleitung 12 und einer Ventildeckelhaube 18 angeordnet ist, entlang des Zylinderkopfs 3 geführt. Diese Einspeiseleitung 17 ist mit Einspeisekanalmündungen 19 verbunden, die separat von dem zugehörigen Frischgaskanalflansch 10 in die Zylinderkopfwand münden und über einen Einspeisekanal mit dem Frischgaskanal 8 strömungsverbunden sind.

Im Unterschied zu dem Ausführungsbeispiel gemäß Fig. 1 ist bei der Brennkraftmaschine gemäß Fig. 2 die Entnahme des zurückzuführenden Abgases aus den Abgaskanälen 9 konstruktiv anders ausgebildet. Hier ist oberhalb zumindest eines Abgaskanalflansches 11 eine Entnahmekanalmündung 14b angeordnet, an der in geeigneter Weise ein kurzer Entnahmeleitungsabschnitt 20 befestigt ist. Der Entnahmeleitungsabschnitt 20 mündet in eine Entnahmeleitung 15b, die sich unterhalb der Abgassammelleitung 13 über zumindest eine Teillänge der Abgassammelleitung 13 parallel zu dieser erstreckt. In die Entnahmeleitung 15b können Kompensatoren 22 zum Ausgleich von Fluchtungsfehlern und Wärmespannungen eingesetzt sein. Der Entnahmeleitungsabschnitt 20 ist jeweils zwischen dem Frischgaskanalflansch 10 und dem Abgaskanalflansch 11 einer Zylindereinheit angeordnet. Bei dem dargestellten Ausführungsbeispiel sind drei Entnahmekanalmündungen 14b vorgesehen, wobei an der riemenseitigen Zylindereinheit keine Entnahmekanalmündung 14b vorgesehen ist.

Die Entnahme des zurückzuführenden Abgases im Bereich oberhalb der Abgaskanalflansche 11 hat den Vorteil, dass durch die Ausgestaltung der Abgaskanäle 9 in diesem Bereich ein hoher Staudruck herrscht und demzufolge größere Abgasmengen entnommen werden können.

Es ist im Rahmen der Erfindung ausdrücklich auch vorgesehen und möglich, die Ausführungsbeispiele der Fig. 1 und 2 miteinander zu kombinieren. Das heißt also konkret bei dem Ausführungsbeispiel gemäß Fig. 2 kann zusätzlich auch eine Entnahmekanalmündung 14a gemäß Fig. 1 vorgesehen sein und diese mit der Entnahmeleitung 15b verbunden sein.

Eine solche Ausgestaltung ist in der Fig. 3 dargestellt. Bei diesem Ausführungsbeispiel ist dem SAE-gehäuseseitigen Zylinder 1 eine Entnahmekanalmündung 14a angeordnet, die über einen kurzen, geschnitten dargestellten Entnahmeleitungsabschnitt 20a mit der Entnahmeleitung 15c verbunden ist. Die weiteren Zylinder 2 und 3 sind - wie bei der Fig. 2 dargestellt - über Entnahmeleitungsabschnitte 20 mit der Entnahmeleitung 15b verbunden. In diesem Ausführungsbeispiel ist die Entnahmeleitung 15a als durchgehende Leitung ausgebildet und der kurze Entnahmeleitungsabschnitt 20a ist über eine Muffenverbindung mit der Entnahmeleitung 15b verbunden. Da die Entnahmeleitung 15c mit den Entnahmeleitungsabschnitten 20, 20a eine relativ steife Baueinheit bildet, muss dieses Leitungsgebilde passgenau für eine problemlose Montage an der Brennkraftmaschine gefertigt sein. Selbstverständlich können aber bei dieser Ausgestaltung an geeigneter Stelle ein oder mehrere Kompensatoren vorgesehen sein.

Weiterhin ist bei diesem Ausführungsbeispiel der Abgaskanal 9 des Zylinders 1 direkt über eine Bypassbohrung 23 mit der Einspeiseleitung 17 verbunden. Über diese Bypassbohrung wird in allen Betriebszuständen der Brennkraftmaschine eine geringe Abgasmenge, die unter anderem von dem Bohrungsdurchmesser der Bypassbohrung 23 abhängt, zurückgeführt. Dieser Ausgestaltung liegen die folgenden Überlegungen zugrunde. Um künftige Emissionsanforderungen zu erfüllen, ist im Teillastbereich generell eine hohe Abgasrückführrate notwendig. Dagegen soll im Volllastbereich nur eine geringe Menge Abgas zurückgeführt werden, um die Thermik der Brennkraftmaschine und das Rußniveau in diesem Betriebszustand nicht zu verschlechtern.

Die Einstellung der notwendigen Abgasrückführraten ist folglich abhängig von der Leistungseinstellung der Brennkraftmaschine. Insbesondere niedrige Nennleistungseinstellungen erfordern eine hohe Abgasrückführrate zur Erfüllung der spezifischen Emissionswerte. Gleichzeitig ist bei geringer Leistungseinstellung im Volllastbereich das Temperatur- und Rußniveau der Brennkraftmaschine weniger kritisch, die Abgasrückführ-Verträglichkeit also höher. Dieser Umstand erlaubt es, auch bei Volllast eine geringe Abgasmenge zurückzuführen. Dies wird durch die Bypassbohrung 23 erreicht. Alternativ kann die Bypassbohrung auch in das Steuerventilgehäuse 16 in der Form eingebracht sein, dass die Bypassbohrung bei geschlossenem Ventilteller des Steuerventils (wobei der Ventilteller bei Volllast geschlossen ist) dennoch einen bestimmten Querschnitt freigibt. Die Bypassbohrung 23 bewirkt, dass auch im Teillastbereich eine höhere Abgasmenge zurückgeführt wird, weil der Querschnitt der Bypassbohrung 23 als zusätzliche Fläche zur Rückführung von Abgas zur Verfügung steht. Die zuvor erläuterten Zusammenhänge sind im Übrigen in dem Diagramm gemäß Fig. 4 dargestellt. Im Ausgangszustand, also bei nicht vorhandener Bypassbohrung 23, wird im Volllastbereich bis zu dem Zeitpunkt des Öffnens des Ventiltellers in dem Steuerventilgehäuse 16 kein Abgas zurückgeführt. Es ergibt sich angenähert eine Rückführung von Abgas gemäß der strichliniierten Kurve ①. Wird die Bypassbohrung in dem Steuerventilgehäuse 16 angebracht, ergibt sich eine Abgasrückführcharakteristik gemäß der strichpunktliniierten Kurve ②. Wird die Bypassbohrung 23 schließlich in der in Fig. 3 dargestellten Weise angebracht, ergibt sich die Kurve ③, die im Unterschied zu der Kurve 2 darstellt, dass im Teillastbereich eine höhere Abgasmenge zurückgeführt wird.

Weiterhin ist es im Rahmen der Erfindung auch vorgesehen und möglich, insbesondere die Entnahmeleitung 15a, 15b, 15c einstückig an das Kurbelgehäuse anzugießen und den Entnahmekanal beziehungsweise den Entnahmeleitungsabschnitt 20 in das Kurbelgehäuse 1 beziehungsweise den Zylinderkopf 3 zu integrieren, wobei dann der Entnahmekanal beziehungsweise der Entnahmeleitungsabschnitt 20 auf der kurbelgehäuseseitigen Seite in den Abgaskanal 9 einmündet. In einer Abwandlung von dieser Ausführungsform ist es weiterhin vorgesehen, die Entnahmeleitung 15a, 15b, 15c an dem Kurbelgehäuse 1 lösbar zu befestigen und die Entnahmekanäle beziehungsweise die Entnahmeleitungsabschnitte 20 - wie zuvor ausgeführt - in das Kurbelgehäuse 1 beziehungsweise den Zylinderkopf 3 zu integrieren. Schließlich ist es auch vorgesehen, die Einspeiseleitung 17 gegebenenfalls zusammen mit dem Steuerventilgehäuse 16 einstückig mit der Ventildeckelhaube 18 zu fertigen.

### Bezugszeichenliste:

- 1: Kurbelgehäuse
- 2: Ölwanne
- 3: Zylinderkopf
- 4: Schwungrad
- 5: SAE-Gehäuse
- 6: Zahnriemengehäuse
- 7: Riemenrad
- 8: Frischgaskanal
- 9: Abgaskanal
- 10: Frischgaskanalflansch
- 11: Abgaskanalflansch
- 12: Frischgasleitung
- 13: Abgassammelleitung
- 14a, 14b: Entnahmekanalmündung
- 15a, 15b, 15c: Entnahmeleitung
- 16: Steuerventilgehäuse
- 17: Einspeiseleitung
- 18: Ventildeckelhaube
- 19: Einspeisekanalmündung
- 20, 20a: Entnahmeleitungsabschnitt
- 21: Zylinderkopflängsseite
- 22: Kompensator
- 23: Bypassbohrung

## Patentansprüche

1. Brennkraftmaschine mit einem Kurbelgehäuse (1) und einem Zylinderkopf (3) in den je Zylinder zumindest ein Abgaskanal (9) mit einem Abgaskanalflansch (11) und ein Frischgaskanal (8) mit einem Frischgaskanalflansch (10) eingelassen sind, an denen jeweils eine Abgassammelleitung (13) und eine Frischgasleitung (12) befestigt sind, die zusammen Tell eines Abgassystems und eines Frischgassystems sind, wobei ein Abgasrückführsystem mit einer Entnahmeleitung 15a, 15b, 15c einem ein Steuerventil aufweisenden Steuerventilgehäuse (16) und einer Elnspelseleitung (17) vorgesehen ist, wobei der Zylinderkopf (3) zumindest einen von dem Abgaskanal (9) abzweigenden Entnahmekanal mit einer von dem Abgaskanalflansch (11) separaten Entnahmekanalmündung 14a, 14b aufweist die in eine Zylinderkopfwand mündet und mit der Entnahmeteitung 15a, 15b, 15c verbunden ist, sowie zumindest einen in den Frischgaskanal einmündenden Einspeisekanal mit einer van dem Frischgaskanalflansch (10) separaten Einspeisekanalmündung 19 die in eine Zylinderkopfwand mündet und mit der Einspeiseleitung verbunden ist,
**dadurch gekennzeichnet, dass** der Abgaskanal (9) und der Frischgaskanal (8) auf einer Zylinderkopflängsseite (21) münden und die Entnahmeleltung (15a, 15b) und die Einspeiseleitung (17) entlang der Zylinderkopflängsseite (21) übereinanderliegend angeordnet sind, wobei die Entnahme des zurückzuführenden Abgases mittels Entnahmeleitungsabschnitte (20) erfolgt und wobei die Entnahmeleitungsabschnitte (20) in Entnahmeleitung (15 b, c) münde.

2. Brennkraftmaschine nach Anspruch 1,
***dadurch gekennzeichnet,* dass** der Zylinderkopf (3) je Zylinder eine Entnahmekanalmündung (14a, 14b) und eine Einspeisekanalmündung (19) aufweist.

3. Brennkraftmaschine nach Anspruch 1 oder 2,
***dadurch gekennzeichnet,* dass** die Einspeiseleitung (17) aus Gusswerkstoff, insbesondere Grauguss, hergestellt ist.

4. Brennkraftmaschine nach einem der vorherigen Ansprüche,
***dadurch gekennzeichnet,* dass** die Einspeiseleitung (17) an beiden Stirnseiten einen Flansch zum wahlweisen Anschluss des Steuerventilgehäuses (16) aufweist.

5. Brennkraftmaschine nach einem der vorherigen Ansprüche,
***dadurch gekennzeichnet,* dass** die Entnahmeleitung (15a, 15b) an dem Kurbelgehäuse (1) befestigt ist.

6. Brennkraftmaschine nach Anspruch 5,
***dadurch gekennzeichnet,* dass** die Entnahmeleitung (15a, 15b) einstückig mit dem Kurbelgehäuse (1) gefertigt ist.

7. Brennkraftmaschine nach einem der vorherigen Ansprüche,
***dadurch gekennzeichnet,* dass** die Einspeiseleitung (17) einstückig mit dem Steuerventilgehäuse (16) gefertigt ist.

8. Brennkraftmaschine nach einem der vorherigen Ansprüche,
***dadurch gekennzeichnet,* dass** die Einspeiseleitung (17) einstückig mit der Ventildeckelhaube (18) gefertigt ist.

9. Brennkraftmaschine nach einem der vorherigen Ansprüche,
***dadurch gekennzeichnet,* dass** die Einspeiseleitung (17) und das Steuerventilgehäuse (16) einstückig mit der Ventildeckelhaube (18) gefertigt sind.

10. Brennkraftmaschine nach einem der vorherigen Ansprüche,
***dadurch gekennzeichnet, dass*** eine Bypassbohrung (23) den Abgaskanal (9) mit der Einspeiseleitung (17) verbindet.

## Claims

1. Internal combustion engine having a crankcase (1) and a cylinder head (3), into which, per cylinder, at least one exhaust gas duct (8) with an exhaust gas duct flange (11), and a fresh gas duct (8) with a fresh gas duct flange (10) are let, to which in each case one exhaust gas collecting line (13) and one fresh gas line (12) are fastened which are together part of an exhaust gas system and a fresh gas system, an exhaust gas recirculation system being provided with a removable line (15a, 15b, 15c), a control valve housing (16) which has a control valve, and a feed line (17), the cylinder head (3) having at least one removal duct which branches off from the exhaust gas duct (9) and has a removal duct opening (14a, 14b) which is separate from the exhaust gas duct flange (11), opens into a cylinder head wall and is connected to the removal line (15a, 15b, 15c), and at least one feed duct which opens into the fresh gas duct and has a feed duct opening (19) which is separate from the fresh gas duct flange (10), opens into a cylinder head wall and is connected to the feed line, **characterized in that** the exhaust gas duct (9) and the fresh gas duct (8) open on a cylinder head longitudinal side (21), and the removal line (15a, 15b) and the feed line (17) are arranged so as to lie above one another along the cylinder head longitudinal side (21), the removal of the exhaust gas to be recirculated taking place by means of removal line sections (20), and the removal line sections (20) opening into the removal line (15b, c).

2. Internal combustion engine according to Claim 1, **characterized in that**, per cylinder, the cylinder head (3) has a removal duct opening (14a, 14b) and a feed duct opening (19).

3. Internal combustion engine according to Claim 1 or 2, **characterized in that** the feed line (17) is produced from cast material, in particular grey cast iron.

4. Internal combustion engine according to one of the preceding claims, **characterized in that**, on both end sides, the feed line (17) has a flange for the optional connection of the control valve housing (16).

5. Internal combustion engine according to one of the preceding claims, **characterized in that** the removal line (15a, 15b) is fastened to the crankcase (1).

6. Internal combustion engine according to Claim 5, **characterized in that** the removal line (15a, 15b) is manufactured in one piece with the crankcase (1).

7. Internal combustion engine according to one of the preceding claims, **characterized in that** the feed line (17) is manufactured in one piece with the control valve housing (16).

8. Internal combustion engine according to one of the preceding claims, **characterized in that** the feed line (17) is manufactured in one piece with the valve cover hood (18).

9. Internal combustion engine according to one of the preceding claims, **characterized in that** the feed line (17) and the control valve housing (16) are manufactured in one piece with the valve cover hood (18).

10. Internal combustion engine according to one of the preceding claims, **characterized in that** a bypass bore (23) connects the exhaust gas duct (9) to the feed line (17).

## Revendications

1. Moteur à combustion interne comprenant un carter de vilebrequin (1) et une culasse (3) dans laquelle sont pratiqués pour chaque cylindre au moins un canal de gaz d'échappement (9) avec une bride de canal de gaz d'échappement (11) et un canal de gaz frais (8) avec une bride de canal de gaz frais (10), au niveau desquels sont fixées à chaque fois une conduite de collecte de gaz d'échappement (13) et une conduite de gaz frais (12), qui ensemble font partie d'un système de gaz d'échappement et d'un système de gaz frais, un système de recirculation de gaz d'échappement étant pourvu d'une conduite de prélèvement (15a, 15b, 15c), d'un boîtier de soupape de commande (16) présentant une soupape de commande et d'une conduite d'alimentation (17), la culasse (3) présentant au moins un canal de prélèvement partant du canal de gaz d'échappement (9) avec une embouchure de canal de prélèvement (14a, 14b) séparée de la bride de canal d'échappement (11), qui débouche dans une paroi de culasse et qui est connectée à la conduite de prélèvement (15a, 15b, 15c), ainsi qu'au moins un canal d'alimentation débouchant dans le canal de gaz frais avec une embouchure de canal d'alimentation (19) séparée de la bride de canal de gaz frais (10), qui débouche dans une paroi de culasse et qui est connectée à la conduite d'alimentation,
**caractérisé en ce que**
le canal de gaz d'échappement (9) et le canal de gaz frais (8) débouchent sur un côté longitudinal de culasse (21) et la conduite de prélèvement (15a, 15b) et la conduite d'alimentation (17) sont disposées l'une au-dessus de l'autre le long du côté longitudinal de culasse (21), le prélèvement du gaz d'échappement à recirculer s'effectuant au moyen de la portion de conduite de prélèvement (20) et la portion de conduite de prélèvement (20) débouchant dans la conduite de prélèvement (15b, c).

2. Moteur à combustion interne selon la revendication 1,
**caractérisé en ce que** la culasse (3) présente pour chaque cylindre une embouchure de canal de prélèvement (14a, 14b) et une embouchure de canal d'alimentation (19).

3. Moteur à combustion interne selon la revendication 1 ou 2,
**caractérisé en ce que** la conduite d'alimentation (17) est fabriquée en un matériau de fonte, en particulier en fonte grise.

4. Moteur à combustion interne selon l'une quelconque des revendications précédentes,
**caractérisé en ce que** la conduite d'alimentation (17) présente au niveau des deux côtés frontaux une bride pour le raccordement sélectif du boîtier de soupape de commande (16).

5. Moteur à combustion interne selon l'une quelconque des revendications précédentes,
**caractérisé en ce que** la conduite de prélèvement (15a, 15b) est fixée au carter de vilebrequin (1).

6. Moteur à combustion interne selon la revendication 5,
**caractérisé en ce que** la conduite de prélèvement (15a, 15b) est fabriquée d'une seule pièce avec le carter de vilebrequin (1).

7. Moteur à combustion interne selon l'une quelconque des revendications précédentes,
**caractérisé en ce que** la conduite d'alimentation (17) est fabriquée d'une seule pièce avec le boîtier de soupape de commande (16).

8. Moteur à combustion interne selon l'une quelconque des revendications précédentes,
**caractérisé en ce que** la conduite d'alimentation (17) est fabriquée d'une seule pièce avec la coiffe de couvercle de soupape (18).

9. Moteur à combustion interne selon l'une quelconque des revendications précédentes,
**caractérisé en ce que** la conduite d'alimentation (17) et le boîtier de soupape de commande (16) sont fabriqués d'une seule pièce avec la coiffe de couvercle de soupape (18).

10. Moteur à combustion interne selon l'une quelconque des revendications précédentes,
**caractérisé en ce qu'**un alésage de dérivation (23) relie le canal de gaz d'échappement (9) à la conduite d'alimentation (17).
